# EUROPÄISCHE PATENTSCHRIFT

(11) **EP 0 679 601 B1**
(45) Veröffentlichungstag und Bekanntmachung des Hinweises auf die Patenterteilung: **04.06.1997**
(21) Anmeldenummer: 94105825.7
(22) Anmeldetag: 15.04.1994
(51) Int. Cl.: B65H 75/50

(54) **Verfahren zum Herstellen von Wickelhülsen mit Aussenbelag**
Method for producing winding tubes with outer coating
Procédé de fabrication de tubes de bobinage avec couche extérieure

(43) Veröffentlichungstag der Anmeldung: 02.11.1995
(73) Patentinhaber: FELIX SCHOELLER JR. FOTO- UND SPEZIALPAPIERE GmbH & Co. KG., D-49086 Osnabrück (DE)
(72) Erfinder: Rademacher, Horst, Dipl.-Ing., D-49179 Ostercappeln (DE)
(74) Vertreter: Minderop, Ralph H., Dr. rer. nat.

(56) Entgegenhaltungen:
- CH-A- 420 941
- CH-A- 429 530
- DE-A- 3 610 557
- DE-C- 644 166
- DE-C- 645 917
- GB-A- 1 176 050

## Beschreibung

Die Erfindung betrifft ein Verfahren zur Herstellung von Hülsen zum Aufwickeln von bahnförmigen Materialien, insbesondere zum Aufwickeln von Basispapieren für fotografische Schichten.

Wickelhülsen werden im allgemeinen aus Papier oder Karton, sowie aus Kunststoff, Metall oder Holz gefertigt.

Folgende Anforderungen werden an die Hülsen zum Aufwickeln von fotografischen Basispapieren, Papieren oder Folien gestellt:
- Die Hülse darf sich durch das Papiergewicht nicht durchbiegen.
- Der Hülsenquerschnitt darf sich während des Auf- oder Abrollvorganges nicht verformen.
- Die Hülse muß eine definierte Feuchtigkeit aufweisen und ggf. eine Feuchtigkeitssperre aus Metall enthalten, um einen Feuchtigkeitsaustausch zwischen Hülse und Papier zu vermeiden.
- Die Hülse muß abriebfest sein, d. h. bei der Fixierung des bahnförmigen Materials mit Hilfe eines Klebebandes und anschließender Entfernung des Bandes darf die Hülsenoberfläche nicht beschädigt werden.
- Die Hülsenoberfläche muß gleichmäßig sein und keine Markierungen aufweisen.
- Die beschichteten Hülsen dürfen nur in geringem Umfang statisch aufladbar sein, damit eine unerwünschte Verschmutzung des Bahnmaterials durch die von der Hülse angezogene Staubpartikel vermieden wird.
- Die Beschichtung der Hülse muß fotochemisch verträglich sein, falls das Bahnmaterial ein fotografisches Basispapier ist.

Infolge einer bestimmten Wickelstärke herrscht innerhalb der Rolle nahe der Hülse ein starker radialer Druck. Dieser Druck führt zum Durchdrücken von Unebenheiten auf der Materialbahn, wie der Bahnkante und des zur Fixierung der Bahn verwendeten Klebebands. Dadurch entstehen deutlich sichtbare, unerwünschte Markierungen, die sich bei Papieren auf den letzten 20 bis 40 m der Bahn abzeichnen. Dieses Material ist als Ausschuß zu bewerten.

Es wurde versucht, dem Problem der Abdrücke und Markierungen durch die Herstellung besonders harter, geschliffener Hülsen entgegenzuwirken. Danach treten zwar die durch die Unebenheiten der Hülsenoberfläche bedingten Markierungen nicht mehr auf, jedoch lassen sich die durch die Bahnkante und die Bahnfixierung hervorgerufenen Markierungen nicht vermeiden.

Ein anderer Versuch, dieses Problem zu lösen, ist der in der DE-OS 3610557, die dem Oberbegriff des Anspruchs 1 entspricht, beschriebene Einsatz von Hülsen, welche mit einem verformbaren, hauptsächlich geschäumten Material beschichtet sind. Dadurch lassen sich die unerwünschten Markierungen und der damit verbundene Ausschuß auf etwa 5 bis 10 m reduzieren. Nachteilig an diesen Hülsen ist, daß sie aufgrund ihres Verbundstoffcharakters nur schlecht entsorgt werden können und die Herstellung aufwendiger ist.

Die zur Beschichtung der Hülsen bis jetzt verwendeten Materialien werden in Form eines Schlauches, Bandes oder einer Folie mit Hilfe eines Klebers auf der Hülsenoberfläche fixiert, oder sie können durch Extrusion oder Aufschäumen aufgebracht werden. Die Art der Beschichtung und ihrer Fixierung auf der Hülsenoberfläche ist aufwendig und erschwert die Entsorgung der Hülsen.

Die DE-PS 644 166 beschreibt das Aufziehen von elastischen Schläuchen mittels Saug- oder Druckwirkung auf Walzen. Gemäß einer ersten Ausführungsform wird der elastische Schlauch ein kurzes Stück von Hand auf die Walze aufgezogen und am anderen Ende durch Aufziehen von Hand auf ein mit einer Druckluftpumpe verbundenes Mundstück verschlossen. Nun wird der Schlauch aufgepumpt und in aufgepumptem Zustand über die Walze gezogen. Voraussetzung für diese Verfahrensweise ist eine gewisse Eigenfestigkeit, d. h. eine bestimmte Dicke des Schlauchs, da es ansonsten zu Beschädigungen desselben kommen kann. Gemäß einer zweiten Ausführungsform wird zwischen einem Hohlkörper und dem in diesen eingeführten elastischen Schlauch ein Unterdruck erzeugt und letzterer somit an die Innenwand des Montagerohrs gesaugt. Die Weitung und Fixierung des Schlauchs mit Unterdruck erfordert einen hohen Aufwand an Abdichtung zwischen Schlauch und Montagerohr. Nachteilig ist ferner, daß der zu überziehende Gegenstand nun nicht mehr auf einem Luftpolster gleitend in den Hohlkörper eingeführt werden kann. Jedes Anstoßen der Walze am Gummischlauch kann zu Beschädigungen führen, so daß diese Verfahrensweise nicht empfehlenswert ist.

Nach der DE-PS 645 917 wird ein sich außerhalb eines Hohlkörpers, jedoch an diesem befestigter Schlauch aufgeblasen und der mit dem Schlauch zu überziehende Gegenstand in den aufgeweiteten Schlauch eingeführt. Nachteilig bei dieser Verfahrensweise ist, daß der Schlauch nicht in dem Hohlkörper fixiert ist. Wie die zuvor beschriebenen Ausführungsformen ist auch diese Verfahrensweise nur bei Schläuchen mit einer gewissen Wandstärke durchführbar.

Die Aufgabe der Erfindung ist es daher, ein Verfahren zur Herstellung von Hülsen zum Aufwickeln von bahnförmigen Materialien vorzuschlagen, wobei die Hülsen keine unerwünschten Markierungen in den bahnförmigen Materialien verursachen und so den üblichen Ausschuß auf ein Minimum reduzieren und die sich darüber hinaus problemlos entsorgen lassen.

Gelöst wird diese Aufgabe durch die im Anspruch 1 angegebenen Maßnahmen. In den Unteransprüchen sind vorteilhafte Ausgestaltungen des Verfahrens nach Anspruch 1 gekennzeichnet.

Dieses Verfahren eignet sich insbesondere zum Aufwickeln von Basispapieren für fotografische Schichten.

Ein Gummischlauch wird mit Hilfe eines Montagerohrs an dessen Innenwandung durch Aufblasen mit Druckluft oder dergleichen Druckmittel mit einem Druck von 0,2 bis 0,5 bar angepreßt, dann wird das Montagerohr mit Gummischlauch auf die Kernhülse geschoben und nach Ablassen des Drucks legt es sich stramm gegen die Kernhülse, wobei von dem Gummischlauch auf die Oberfläche der Kernhülse ein Druck ausgeübt wird, der den Gummischlauch unverrückbar festhält.

Nach Aufbringen des Gummischlauches werden die überstehenden Schlauchenden mit Hilfe eines beheizten Messers abgeschnitten und somit die Kanten gegen Einrisse geschützt.

Die für die erfindungsgemäße Herstellung der Hülsen eingesetzte Kernhülse ist insbesondere eine Papphülse, deren Oberfläche unbearbeitet sein kann.

Das Verhältnis des Innendurchmessers des Gummischlauches zum Außendurchmesser der Kernhülse beträgt 0,70 : 1 bis 0,95 : 1.

Die Dicke des Gummischlauches bewegt sich im Bereich von 0,5 bis 5 mm, insbesondere 1 bis 3 mm. Das Material des Gummischlauches ist ein Gummi mit der Härte von 20 bis 50 shore, insbesondere 30 bis 45 shore.

In einer besonderern Ausgestaltung der Erfindung ist das Gummimaterial ein säureresistentes, weichmacherhaltiges Gummi.

Überraschenderweise hat sich herausgestellt, daß sich durch die erfindungsgemäß hergestellten Hülsen der Anfall an Materialausschuß von den derzeit üblichen etwa 40 m pro Rolle im Falle von Papier auf weniger als 5 m reduziert. Der Vorteil dabei ist, daß das auf der Hülse verbliebene Papier in einer Menge vorhanden ist, die die Gummioberfläche der Hülse schützt und für den Transport sichert. Auf diese Weise kann eine solche Hülse, nachdem sie von dem restlichen Papier befreit und gereinigt wurde, wieder eingesetzt werden.

Die als Kernhülse eingesetzte Papphülse benötigt außerdem keine Feuchtigkeitssperre aus einer eingewickelten Aluminiumfolie mehr und ist somit problemlos recyclierbar.

Da der Gummibelag auf der Oberfläche der Kernhülse nur aufgrund seiner Eigenspannung haftet, entsteht kein Verbundwerkstoff. Bei einem Defekt der Hülse kann durch einen Messerschnitt auf einfachste Weise der Gummischlauch von der Kernhülse getrennt und beide Materialien wieder als Werkstoffe in den Kreislauf gebracht werden.

Das zur Fixierung der Papierbahnkante verwendete Klebeband kann von der Gummioberfläche ohne Oberflächenbeschädigung der Hülse wieder entfernt werden.

Die Erfindung wird nun anhand eines Ausführungsbeispiels, welches in der Zeichnung dargestellt ist, näher beschrieben.

In der Zeichnung stellen dar:
- Fig. 1 - 5: das stufenweise Herstellungsverfahren der erfindunggemäßen Hülse und
- Fig. 6: die fertige Hülse zum Aufwickeln von bahnförmigen Materialien

Eine aus Pappe bestehende Kernhülse 6 soll eine einheitliche Ummantelung in Form eines Gummischlauchs 1 erhalten. Dieser kann von unterschiedlicher Dicke sein wie auch die Kernhülsen 6 von unterschiedlicher Länge und Durchmesser sein können.

Das Verfahren beginnt damit, daß man einen Gummischlauch 1 bestimmter Länge und Wandstärke auswählt, an seinem Ende 2a auf eine kurze Führungshülse 3 aufzieht, und das andere Ende 2b durch eine Klemme 4 absperrt. Sodann wird, wie aus Fig. 2 ersichtlich, dieses Gebilde aus Gummischlauch 1 und kurzer Führungshülse 3 in ein Montagerohr 5 eingeführt. Die Führungshülse 3 wird mitsamt dem darauf befindlichen Ende 2a des Gummischlauches 1 auf das eine Ende 7a der Kernhülse 6 gesteckt und das andere Ende 7b der Kernhülse mit einem Stopfen 8 verschlossen. Der Stopfen 8 hat eine Bohrung 9, an die eine Druckluftleitung (nicht dargestellt) angeschlossen ist.

Das Montagerohr 5 ist in seinem Innendurchmesser so bemessen, daß die Führungshülse 3 und das darauf befindliche Gummischlauchende 2a mit gutem Spiel darin beweglich sind. Auch die Führungshülse 3 ist in ihrem Innendurchmesser so bemessen, daß das Ende 7a der Kernhülse 6, welches darin steckt, ein gewisses Spiel in Form eines Ringspaltes aufweist also nicht dicht abschließt. Wenn nun über die Bohrung 9 Luft unter Druck in die Kernhülse 6 und den Gummischlauch 1 hineingedrückt wird, so bläht sich der Schlauch 1 auf, bis er satt auf der inneren Oberfläche des Montagerohres 5 aufliegt. Nun kann die Kernhülse 6 durch die Führungshülse 3 ohne Schwierigkeit und ohne Kraftanwendung in den Gummischlauch 1 hineingeschoben werden. Dabei dient die durch den engen Ringspalt 10 zwischen der Führungshülse 3 und der Kernhülse 6 entweichende Luft quasi als Lager, so daß eine Reibung zwischen der inneren Oberfläche der Kernhülse 6 nicht vorhanden ist und die Kernhülse die in Fig. 4 dargestellte Lage eingenomen hat. Jetzt wird die Drucklufteinleitung abgestellt und die Klemme 4 entfernt. Der Gummischlauch 1 versucht nun, seine ursprüngliche Dimension wieder einzunehmen und legt sich dabei fest um die äußere Oberfläche der Kernhülse 6 und übt dabei einen einstellbaren Anspreßdruck aus. Gleichzeitig trennt sich der Gummischlauch 1 von der inneren Oberfläche des Montagerohres 5. Nach Abnahme der Klemme 4 und Entfernen der Führungshülse 3 mitsamt dem Stopfen 8 zeigt sich das in Fig. 5 dargestellte Gebilde aus der Kernhülse 6 aus Pappe mit dem daraufliegenden Gummischlauch 1.

Die überstehenden Enden 11 und 12 des Gummischlauchs 1 werden nun vermittels eines heißen Messers abgeschnitten und damit ist die Wickelhülse gemäß der Erfindung fertiggestellt. Sie hat dann die in Fig. 6 dargestellte Gestalt.

## Patentansprüche

1. Verfahren zur Herstellung von Hülsen zum Aufwickeln von bahnförmigen Materialien, wobei die Hülsen aus einer Kernhülse und einem elastisch verformbaren Außenbelag bestehen, dadurch gekennzeichnet, daß
der Außenbelag in Form eines Gummischlauchs (1) an einem Ende (2a) auf eine kurze Führungshülse (3) aufgezogen und das andere Ende (2b) des Gummischlauchs abgesperrt wird,
daß dann die kurze Führungshülse (3) auf die Kernhülse (6) aufgesetzt wird, wobei zwischen beiden ein schmaler Ringspalt (10) verbleibt.
daß dann dieses Gebilde aus Gummischlauch (1) und kurzer Führungshülse (3) in ein Montagerohr (5) eingebracht und das andere Ende (7b) der Kernhülse durch einen mit einer axialen Bohrung (9) versehenen Stopfen (8) verschlossen wird
und daß danach durch die Bohrung (9) und die Kernhülse (6) in den Gummischlauch (1) Druckluft oder dergleichen Druckmittel eingeleitet wird, wodurch der Gummischlauch (1) an die Innenwand des Montagerohrs (5) gepreßt wird, und daß sodann die Kernhülse (6) durch die Führungshülse (3) in den Gummischlauch geschoben und anschließend der Druck entspannt wird.

2. Verfahren nach Anspruch 1, dadurch gekennzeichnet, daß die Kernhülse eine Papphülse ist.

3. Verfahren nach Anspruch 1 oder 2, dadurch gekennzeichnet, daß die Dicke des Gummischlauches 0,5 bis 5 mm beträgt.

4. Verfahren nach Anspruch 3, dadurch gekennzeichnet, daß die Dicke des Gummischlauchs 1 bis 3 mm beträgt.

5. Verfahren nach einem der Asprüche 1 bis 4, dadurch gekennzeichnet, daß das Material des Gummischlauches ein Gummi mit einer Härte von 20 bis 50 shore ist.

6. Verfahren nach Anspruch 6, dadurch gekennzeichnet, daß das Material des Gummischlauches ein Gummi mit einer Härte von 30 bis 45 shore ist.

7. Verfahren nach einem der Ansprüche 1 bis 6, dadurch gekennzeichnet, daß das Material des Gummischlauches ein säureresistentes weichmacherhaltiges Gummi ist.

8. Verfahren nach einem der Ansprüche 1 bis 7, dadurch gekennzeichnet, dasß die überstehenden Enden des auf die Kernhülse aufgezogenen Gummischlauches mit einem heißen Messer abgeschnitten werden.

## Claims

1. A process for the production of core rolls for the winding of sheet materials whereby the core rolls consist of a core casing and an elastically deformable material thereon, characterized therein, that
the external coating in the form of a rubber tube (1) is positioned on one end (2a) on a short guide casing (3) and the other end (2b) is blocked off,
the guide casing (3) is positioned on the core casing (6) whereby a narrow annular aperture (10) between both remains,
the subject matter consisting of rubber tube (1) and short guide casing (3) is inserted into a mounting tube (5) and the other end (7b) of the core casing is closed with a plug (8) having an axial bore (9),
and that subsequently through the bore (9) and core casing (6) into the rubber tube (1) pressurized fluid or similar is introduced to deform the rubber tube (1) so as to press the deformable tube against the internal wall of the mounting tube (5) and that the core casing (6) is slided through the guide casing (3) into the rubber tube and subsequently relieving the pressure.

2. The process according to claim 1, characterized therein that the core casing is paper board.

3. The process according to claim 1 or 2, characterized therein that the thickness of said rubber tube is 0.5 to 5 mm.

4. The process according to claim 3, characterized therein that the thickness of the rubber tube is 1 to 3 mm.

5. The process according to any of claims 1 to 4, characterized therein that the material of the rubber tube is a rubber with a hardness of 20 to 50 shore.

6. The process according to claim 6, characterized therein that the material of the rubber tube is a rubber with a hardness of 30 to 45 shore.

7. The process according to any of claims 1 to 6, characterized therein that the material of the rubber tube is an acid resistant rubber which contains a softening agent.

8. The process according to any of claims 1 to 7, characterized therein that the ends of the deformable tube projecting beyond the core casing when said tube is adhered to the core casing are cut off with a hot blade.

## Revendications

1. Procédé de fabrication de tubes destinés au bobinage de matières en bande, dans le cas duquel le tubes se composent d'un tube d'âme et d'une couche de revêtement externe pouvant se déformer par élasticité, le procédé étant caractérisé en ce que la couche de revêtement externe, qui se présente sous la forme d'un tube souple de caoutchouc (1), est posé par traction, à l'une (2a) de ses extrémités, sur un court tube de guidage (3) et en ce que l'autre extrémité (2b) du tube souple de caoutchouc est fermée,
en ce que le court tube de guidage (3) est alors posé sur le tube d'âme (6), un étroit intervalle annulaire (10) subsistant entre les deux tubes précités,
en ce que cet ensemble formé du tube souple de caoutchouc (1) est du court tube de guidage (3) est introduit dans un tube de montage (5) et ne ce que l'autre extrémité (7b) du tube d'âme est fermée à l'aide d'un bouchon (8), qui est percé d'un passage axial (9),
en ce qu'ensuite, par le passage (9) et par le tube d'âme (6), de l'air sous pression ou un autre agent sous pression du même genre est introduit dans le tube souple de caoutchouc (1), ce qui a pour effet que le tube souple de caoutchouc (1) est pressé à la face interne de la paroi du tube de montage (5), et en ce qu'ensuite, le tube d'âme (6) est glissé, en passant par le tube de guidage (3),
dans le tube souple de caoutchouc et qu'enfin,la pression est relâchée.

2. Procédé selon la revendication 1, caractérisé en ce que le tube d'âme est un tube de carton.

3. Procédé suivant l'une ou l'autre des revendications 1 et 2, caractérisé en ce que l'épaisseur du tube souple de caoutchouc est de 0,5 à 5 mm.

4. Procédé selon la revendication 33, caractérisé en ce que l'épaisseur du tube souple de caoutchouc est de 1 à 3 mm.

5. Procédé suivant l'une ou l'autre des revendications 1 à 4, caractérisé en ce que la matière en laquelle est fait le tube souple de caoutchouc est un caoutchouc d'une dureté de 20 à 50 shores.

6. Procédé suivant la revendication 5 caractérisé en ce que la matière en laquelle est fait le tube souple de caoutchouc est un caoutchouc d'une dureté de 30 à 45 shores.

7. Procédé suivant l'une quelconque des revendications 1 à 6 caractérisé en ce que la matière en laquelle est fait le tube souple de caoutchouc est un caoutchouc qui résiste aux acides et qui contient un agent assouplissant .

8. Procédé suivant l'une quelconque des revendications 1 à 7 caractérisé en ce que les extrémités dépassantes du tube souple de caoutchouc posé par traction sur le tube d'âme sont enlevées par coupage d'un couteau très chaud.
